# EUROPÄISCHE PATENTSCHRIFT

(11) **EP 0 068 090 B1**
(45) Veröffentlichungstag und Bekanntmachung des Hinweises auf die Patenterteilung: **11.12.1985**
(21) Anmeldenummer: 82103161.4
(22) Anmeldetag: 15.04.1982
(51) Int. Cl.: B42C 1/12, B42B 4/00, B65H 5/32

(54) **Maschine zum Sammeln von bedruckten Bögen**
Collecting machine for printed sheets
Machine d'accumulation de feuilles imprimées

(30) Priorität: 26.06.1981 US 277995
(43) Veröffentlichungstag der Anmeldung: 05.01.1983
(73) Patentinhaber: McCain Manufacturing Corporation, Chicago Illinois 60638 (US)
(72) Erfinder: McCain, William B., Hinsdale Illinois 60521 (US); Cosgrove, James F., Western Springs Illinois 60588 (US); Higgins, George D., Kansas City Missouri 64131 (US)
(74) Vertreter: Fischer, Wolf-Dieter, Dipl.-Ing.

## Beschreibung

Die Erfindung betrifft eine Maschine zum Sammeln von bedruckten Bögen mit einer sattelartigen fortlaufenden endlosen Förderkette als Förderer, der einen oberen Vorwärtslauf mit wenigstens einem am Ende angeordneten Kopfstützrad aufweist, daß der Vorlauf übergeht in einen unteren Rücklauf mit wenigstens einem am Ende vorgesehenen Stützrad, daß eine Vielzahl von Einlegevorrichtungen für das Zuführen von bedruckten Bögen auf die Förderkette vorgesehen ist, daß eine Heftvorrichtung mit einem Hefterkopf angeordnet ist, die eine reziprok arbeitende Vorrichtung zum Aufnehmen der gesammelten bedruckten Bögen von der Förderkette und zum Verschieben zum Hefterkopf aufweist, daß eine durchgehende verlängerte Hauptantriebswelle vorgesehen ist, die die Förderkette mittels eines Hauptantriebszahnrades antreibt und entlang ihrer Länge eine erste Abtriebsvorrichtung für die Hefterköpfe und im Abstand dazu eine zweite Abtriebsvorrichtung für die reziprox arbeitende Vorrichtung besitzt.

Es ist eine Maschine zum Sammeln von bedruckten Bögen bekannt (GB-A-951 221), die eine fortlaufende sattelartige endlose Förderkette, eine Vielzahl von Einlegevorrichtungen für das Zuführen von bedruckten Bögen auf die Förderkette, einen Hefter mit einem Hefterkopf und reziproken Vorrichtungen zum Aufnehmen der gesammelten bedruckten Bögen von der Förderkette und zum Vorschieben derselben zum Hefterkopf hin besitzt. Bei dieser bekannten Maschine treten erhebliche Vibrationsprobleme an der Förderkette auf. Derartige Vibrationen führen aber dazu, daß die bedruckten Bögen gerüttelt werden, so daß die Ränder und die Bücher nicht sauber nachgeschnitten werden können.

Der Erfindung liegt die Aufgabe zugrunde, die auftretenden Schwingungen zu beseitigen, insbesondere dann, wenn sie in der Nähe der Eigenschwingungszahl der Förderkette liegen.

Diese Aufgabe wird nach der Erfindung dadurch gelöst, daß zum Dämpfen der Vibration der Förderkette eine zusätzlicher gleichfalls von der Hauptantriebswelle abgeleiteter Antrieb für das am Rücklaufende der Förderkette angeordnete Stützrad vorgesehen und ein Schwungrad auf der Hauptantriebswelle zwischen den Abtriebsvorrichtungen für die Hefterköpfe und die reziprox arbeitende Vorrichtung angeordnet ist.

Eine vorteilhafte Ausführungsform besteht darin, daß eine untere Leiste, die über dem Rücklauf der Förderkette angeordnet ist, vorgesehen ist, die den Rücklauf während seiner ganzen Länge führt.

Die Erfindung bringt den Effekt mit sich, daß die Kettenvibration kontrolliert wird und mit einfachen Maßnahmen diese störenden Eigenschwingungen beseitigt werden können.

Die Erfindung wird in der nachfolgenden Beschreibung anhand von in den Zeichnungen dargestellten Ausführungsbeispielen näher erläutert.

Es zeigen :
Figur 1 einen Grundriß einer derartigen Maschine zum Zusammenfügen von bedruckten Bögen in schematischer Ansicht,
Figur 2 einen Grundriß, teilweise geschnitten. mit Einzelheiten des Antriebs für die Heftgreiferstange.
Figur 3 eine schematische Ansicht des Förderers im Aufriß,
Figur 4 einen Schnitt nach der Linie 4-4 in Figur 3,
Figur 5 eine perspektivische Ansicht des Endteiles des Zuführförderers, und
Figur 6 eine Teilansicht der Hauptantriebswelle mit dem Schwungrad teilweise geschnitten.

Die in Figur 1 dargestellte Maschine 10 zum Sammeln von bedruckten Bögen weist eine Förderkette 12 auf, die üblicherweise die Form eines sattelförmigen Förderers besitzt. Die einzelnen bedruckten Bögen werden auf der Förderkette in gespreizter Form in einer Vielzahl von Einlegevorrichtungen 14 angeordnet. Nachdem die Bögen zur Bildung eines vollständigen Buches zusammengetragen sind, werden diese hinter einem Taster 16 vorbeigeführt, der die Dicke des Buches mißt, um sicherzustellen, daß keiner der Bögen fehlt. Nach dem Durchlauf durch den Taster 16 werden die Bücher zu einer Heftstation vorgeschoben, die mit dem Bezugszeichen 18 versehen ist. Diese Bewegung der Bücher wird durch einen horizontalen, reziproken Greifer bewirkt. An der Heftstation werden die Rücken der Bögen mit Heftklammern zusammengefügt. Die Heftmaschine besitzt eine Grundfläche 20, einen Greiferstangenantrieb 22, ein nockenbetätigtes Teil 24 und eine Greiferstangenrutsche 26.

Die fertigstellten Bücher werden aus der Heftstation mit Hilfe der gleichen Greifer entnommen, die die Bücher über die Förderkette hin transportiert haben. Hierbei werden die Bücher über eine Auslieferungsstelle vorgeschoben, wo ein vertikal bewegbares Endbearbeitungsblatt unter dem Sattel angebracht ist. Das Endbearbeitungsblatt bewirkt, daß jedes Buch vom Sattel weg hochgehoben wird und zu den Transportmitteln 28 gebracht wird. Hierbei erfolgt der Transport in Pfeilrichtung 30 zu einer Buchbeschneidemaschine 32. Die Buchbeschneidemaschine schneidet jedes Buch oben und unten nach, so daß die Ecken eben sind.

Alle Bestandteile der Sammelmaschine 10 werden von einer Hauptantriebseinheit 34 angetrieben. Die mechanische Kraft zu den einzelnen Teilen wird durch eine Hauptantriebswelle 36 übertragen. An dem linken Ende dieser Hauptantriebswelle ist ein Endteil des Rückführzahnradantriebes allgemein mit 38 gekennzeichnet. Der Aufbau wird nachstehend ausführlich beschrieben. Das rechte Ende der Antriebswelle ist mit der Greiferstangenantriebseinheit 22 der Heftmaschine verbunden. Zwischen dem Hauptantrieb 34 und dem Greiferstangenantrieb 22 ist ein Schwungrad 40 angeordnet. Die Aufgabe dieses Schwungrades wird später beschrieben.

In Figur 2 sind einige Einzelheiten des Heftmaschinen-Greiferstangenantriebes dargestellt. Der Greiferstangenantrieb 22 ist mit einem Geschwindigkeitsreduzierer versehen. Der Abgang dieses Geschwindigkeitsreduzierers erfolgt über die Antriebswelle 42, die mit einer Buchse 44 versehen ist. Eine Nabe 46 ist mit Hilfe von Bolzen an der Buchse 44 befestigt und rotieren gemeinsam auf der Antriebswelle 42.

Auf der Nabe 46 ist ein Zahnradgetriebe exzentrisch mit Hilfe eines Drehzapfens 50 montiert. Der Drehzapfen wird durch eine Kopfschraube 52 gesichert. Ein innerer Antrieb 54 ist auf ein Paar Stützstangen 56 montiert. Der innere Antrieb weist Zähne 58 auf, die in die äußeren Zähne eines Zahnradgetriebes 48 eingreifen.

An der Stirnseite des Zahnradgetriebes 48 ist darauf drehbar abgestützt, wie in Figur 2 gezeigt, ein Antriebsarm 60 angeordnet. Durch das von der Radnabe 46 angetriebene Zahnradgetriebe 48 um die Innenlaufbahn 58 wird der Antriebsarm 60 mit dem Zahnrad mitgenommen. Da das Zahnradgetriebe um den inneren Antrieb umläuft, beschreibt auch die als Drehpunkt dienende Achse 62 des Antriebsarmes 60 einen Kreis. Das Ende des Antriebsarmes 60 ist mit einem Stift 64 an der Verbindungsstange 66 angebracht. Das andere Ende der Verbindungsstange ist an einem Schlittenausleger 68 und einem Schlitten 70 befestigt, wobei die Verbindung durch einen Führungsbolzen 72 erfolgt. Durch diese Verbindung zwischen dem Antriebsarm 60 und den Schlittenteilen bewegen sich diese hin und her entlang eines im wesentlichen horizontalen Verschiebeweges gemäß der Spur 73. Die Greiferstange selbst ist mit dem Bezugszeichen 74 ver= sehen. Sie ist an einer Greifergleitstange 76 angebracht, die auf einer Greiferstangenspur 78 gleitet. Die Greiferstange enthält eine Vielzahl von federgeneigten, drehbar montierten Greiferfingern 80. Ein Ende des Fingers trägt einen Nocken 82, während das andere Ende gegen eine Auflagestange 84 stößt. Die Auflagestange 84 und die Greifergleitstante 76 sind durch ein Gelenk 86 mit dem Schlittenausleger 68 verbunden.

Wenn sich ein Greiferfingen 80 öffnen soll, um ein Buch aufzunehmen, bewegt sich ein Kulissenhebel 88 auf die Greiferfinger zu und wirkt auf einen Nockenbetätiger 90 mittels eines Greifernockens 82 ein. Dadurch dreht sich der Finger 80 um seine Halterung, und zwar so lange, bis der Nockenöffner wieder weggezogen wird, worauf der Finger durch die Feder wieder zurückgezogen wird. Das Buch wird dann zwischen dem Finger und der Auflagestange 84 gehalten.

Es können auch andere Antriebsarten zum Übertragen der linearen Bewegung auf die Greiferstange herangezogen werden. Zum Beispiel kann eine einfache Kurbel- und Unterbrecherhebelanordnung verwendet werden. Unabhängig von der Antriebsanordnung wird aber die Greiferstange zum schrittweisen Heranführen der Bücher zu der Vorderseite der Heftmaschine eine Hin- und Her-Bewegung durchführen. Es hat sich hierbei herausgestellt, daß der lineare Antriebsmechanismus die Ursache der Vibration im Förderer ist. Wenn hierbei die periodische Kraftanwendung in der Nähe der eigenen Schwingungszahl der Förderkette liegt, dann ergibt sich daraus die Vibration der Förderkette. Diese Vibration in der Förderkette gilt es zu dämpfen, oder aber den Ursprung dieser Vibration auszuschalten.

Die Figuren 3 bis 5 zeigen eine Möglichkeit für die Dämpfung der Förderkette. Die Förderkette 12 wird von einem Hauptantriebszahnrad 92 angetrieben. Hierbei dreht sich die Förderkette um obere und untere Kopfstützzahnräder 94 und 96 und obere und untere Umlenkzahnräder 98 und 100. Die Umlenkzahnräder sind auf Auslegern 102 montiert, die in Reihe und verstellbar zum Einstellen der Kettenspannung auf einem Pfosten 104 angeordnet sind.

Der Vorwärtslauf der Förderkette 12 wird von einer oberen Leiste 106 abgestützt. Die Leiste 106 wird von einer Reihe von Stützarmen 108 getragen, wobei einer davon dargestellt ist. Am Kopfende des Förderers wird die Förderkette durch eine Kopfendleiste 110 an ihrer Unterseite und an der oberen Seite durch eine Kopfendsattelspur 112 unterstützt. Diese Bauteile können auf einem passenden Ausleger montiert werden. Ebenso sind am anderen Ende des Förderers eine Endsattelspur 114 und eine Endführungsleiste 116 vorgesehen. Bei dem Rücklauf des Förderers unterstützt eine Rückholsattelspur 118 die Unterseite des Förderers. Auf der-oberen Seite erstreckt sich eine Rückholführungsleiste 120 im wesentlichen über die ganze Länge zwischen dem unteren Kopfstützzahnrad 96 und unterem Umlenkzahnrad 100.

Einzelheiten der Kettenträger sind in Figur 4 gezeigt. Die Glieder der Förderkette selbst sind bei dem Bezugszeichen 122 gezeigt. Die Glieder tragen eine Vielzahl von Stützgliedern 124, auf welche die bedruckten Bögen gelegt werden. Auf dem oberen bzw. dem Vorwärtslauf des Förderbandes erstreckt sich die obere Führungsleiste 106 zwischen den Teilen der Glieder 122, um die Kette zu unterstützen. Beim Rücklauf handelt es sich um die normalerweise aus Holz bestehende Rückholsattelspur 118. Man hat früher auch sehr kurze Kettenführungen für den unteren Lauf der Kette benutzt. Diese Führungen weisen eine ähnliche Bauart auf, wie die Rückführleiste 120, indem diese beiden Arten von Führungen sich zwischen den vorstehenden Teilen der Kettenglieder erstrecken, wie in Figur 4 gezeigt. Diese Führungen haben aber nur den Zweck, sicherzustellen, daß die Kette sich nicht verwickelt oder verknotet, wenn sie von einem Taschen-Einleger zum nächsten läuft. Die bekannten Führungen sind kurz, unterbrochen und nicht geeignet, Kettenvibrationen zu dämpfen. Bei der Erfindung werden durchgehende Leisten benutzt, die im wesentlichen den ganzen Rücklauf des Förderers entlanglaufen.

Durch die Rückholführungsleiste 120 wird der untere Lauf der Kette derart geführt, daß eine Schwingbewegung weder nach der Seite noch vertikal möglich ist. Damit wird auch im wesentlichen vermieden, daß Längsbewegungen im Vorwärtslauf der Kette produziert werden. Der untere Lauf der Kette kann nur vibrieren, wenn sie etwas von dem herabhängenden Ende des Vorwärtslaufes der Kette aufnimmt. Wenn dieses herabhängende Ende aufgenommen wird, ergibt sich eine Längsvibration beim Vorwärtslauf. Bei einem langen Kettenantrieb ergibt sich ein verhältnismäßig großes Spiel durch die notwendige Lockerheit der Stifte und Glieder. Durch die Führung im unteren Lauf wird die Vibration deshalb reduziert und damit auch im oberen Lauf. Das bedeutet aber, daß unerwünschte Vibrationen im oberen Lauf des Förderers verhindert werden. Die Führungsleisten 110 und 116 besitzen auch eine Einengung für die Kette und es wird weiterhin die Unterlaufvibration reduziert.

Im Rahmen der Erfindung ist vorgesehen, um unerwünschte Vibrationen im Rücklauf vom Vorwärtslauf des Förderers abzuhalten. Dies wird im wesentlichen durch einen positiven Antrieb an dem Umlenkzahnrad bewirkt, wie dies in Figur 5 gezeigt ist. Der Endzahnradantrieb ist mit dem Bezugszeichen 38 versehen. Er weist ein Schaltgetriebe 126 auf, das auf der Bodenfläche 128 der Maschine montiert ist und durch eine Kupplung 130 mit der Hauptantriebswelle 36 verbunden ist. Auf der Ausgangswelle des Schaltgetriebes ist ein Zahnrad 132 montiert. Ein Antriebszahnrad 134 ist auf eine gemeinsame Welle 136 aufgekeilt, auf der das untere Umlenkzahnrad 100 angeordnet ist. Eine Kette 138 verbindet das Zahnrad 134 mit dem Zahnrad 132.

In einigen Maschinen kann der kontinuierliche Zwang beim Rücklauf des Zuführförderers ausreichend sein, um die Vibrationsprobleme zu lösen. Es kann aber auch notwendig sein, diese Maßnahme mit dem vorstehend angegebenen Antrieb an dem unteren Umlenkzahnrad zu kombinieren. Es mag weiterhin vorkommen, daß zusätzliche Maßnahmen notwendig sind, um die Vibrationen ausreichend zu dämpfen. Die Vibrationsquelle befindet sich im wesentlichen im Zuführförderer bzw. der oszillierenden linearen Bewegung bei der Heftmaschine zusammen mit dem entsprechenden Antrieb. Es hat sich nunmehr überraschend ergeben, daß man diese Vibrationsquelle im wesentlichen dadurch ausschalten kann, indem man ein Schwungrad auf der Hauptantriebswelle anbringt und zwar in der Höhe des Startpunktes für den reziproken Antriebsmechanismus.

Figur 6 zeigt die Anordnung eines Schwungrades 40 auf der Hauptantriebswelle 36. Durch das Schwungrad werden auch zwei Abschnitte der Hauptantriebswelle miteinander gekoppelt. Der rechte Teil der Welle erstreckt sich bis zu dem Greiferstangenantrieb 22. Die Abstützung der Welle erfolgt in einem Lager 140. das an einer Auslegerplatte 142 befestigt ist. Der linke Teil der Antriebswelle hat erste Antriebsvorrichtungen, die die Welle mitnehmen, um die Heftmaschinenköpfe anzutreiben. Die Antriebsvorrichtungen sind in Form eines Zahnrades 144 vorgesehen. Dieser Teil der Welle ist an einem Lager 146 abgestützt, das an einem aufrechtstehenden Abschnitt 148 des Heftmaschinenrahmens befestigt ist. Das Gewicht des Schwungrades wurde mit etwa 154 kg ermittelt, um die Vibrationen in dem Zuführförderer wesentlich zu reduzieren.

## Patentansprüche

1. Maschine zum Sammeln von bedruckten Bögen mit einer sattelartigen fortlaufenden endlosen Förderkette als Förderer (12), der einen oberen Vorwärtslauf mit wenigstens einem am Ende angeordneten Kopfstützrad (94, 96) aufweist, daß der Vorlauf übergeht in einen unteren Rücklauf mit wenigstens einem am Ende vorgesehenen Stützrad (100, 98), daß eine Vielzahl von Einlegevorrichtungen (14) für das Zuführen von bedruckten Bögen auf die Förderkette (12) vorgesehen ist, daß eine Heftvorrichtung mit einem Hefterkopf angeordnet ist, die eine reziprok arbeitende Vorrichtung zum Aufnehmen der gesammelten bedruckten Bögen von der Förderkette (12) und zum Verschieben zum Hefterkopf aufweist, daß eine durchgehende verlängerte Hauptantriebswelle (36) vorgesehen ist, die die Förderkette mittels eines Hauptantriebszahnrades (92) antreibt und entlang ihrer Länge eine erste Abtriebsvorrichtung (22) für die Hefterköpfe und im Abstand dazu eine zweite Abtriebsvorrichtung (144) für die reziprox-arbeitende Vorrichtung besitzt, dadurch gekennzeichnet, daß zum Dämpfen der Vibration der Förderkette (12) ein zusätzlicher gleichfalls von der Hauptantriebswelle (36) abgeleiteter Antrieb für das am Rücklaufende der Förderkette angeordnete Stützrad (100) vorgesehen und ein Schwungrad (40) auf der Hauptantriebswelle (36) zwischen den Abtriebsvorrichtungen (22, 144) für die Hefterköpfe und die reziprox arbeitende Vorrichtung angeordnet ist.

2. Vorrichtung nach Anspruch 1, dadurch gekennzeichnet, daß eine untere Leiste (120), die über dem Rücklauf der Förderkette (12) angeordnet ist, vorgesehen ist, die den Rücklauf während seiner ganzen Länge führt.

## Claims

1. Signature gathering machine with a continuous saddle-type endless conveying chain as conveyor (12) which has an upper forward run with at least one head end sprocket (94, 96) that the forward run turns into a lower return run with at least one tail end sprocket (100, 98), that there are a plurality of pocket-feeders (14) for the feeding of the signatures to the conveyor (12), that a stitching station with a stitching head is provided which has a reciprocal working device for the taking up of the gathered signatures from the conveyor (12) and for the displacement to the stitching head, that a throughout elongated main drive shaft (36) is provided which drives the conveying chain by means of a main drive sprocket (92) and has along its length a first driving off device (22) for the stitching heads and spaced thereto a second driving off device (144) for the reciprocal working device, characterized in that in order to damp the vibration in the conveying chain (12) an additional drive is provided, likewise derived from the main drive shaft (36) for the supporting gear (100) arranged at the end of the return run of the conveying chain and that a flywheel (40) is provided on the main drive shaft (36) between the driving off devices (22, 144) for the stitching heads and the reciprocal working device.

2. Device according to claim 1, characterized in that a lower rail (120) is provided, mounted above the return run of the conveying chain (12) which guides the return run at its whole length.

## Revendications

1. Machine pour rassembler des feuilles imprimées comprenant comme transporteur (12) une chaîne transporteuse sans fin continue comportant un brin d'aller supérieur avec au moins une roue de support de tête (94, 96) disposée à l'extrémité, et dans laquelle le brin d'aller se prolonge en un brin de retour inférieur avec au moins une roue de support (100, 98) prévue à l'extrémité, une mutiplicité de dispositifs d'introduction (14) est prévue pour l'amenée de feuilles imprimées sur la chaîne transporteuse (12), un dispositif d'agrafage muni d'une tête d'agrafage est disposé, comportant un dispositif à fonctionnement réciproque pour la réception des feuilles imprimées rassemblées à partir de la chaîne transporteuse (12) et pour le déplacement vers la tête d'agrafage, un arbre d'entraînement principal allongé traversant (36) est prévu, qui entraîne la chaîne transporteuse par l'intermédiaire d'une zone dentée d'entraînement principale (92) et possède le long de sa longueur un premier dispositif de prise de force (22) pour les têtes d'agrafage et à distance de celui-ci un second dispositif de prise de force pour le dispositif à fonctionnement réciproque, caractérisée en ce que pour l'amortissement de la vibration de la chaîne transporteuse (12) est prévu un entraînement supplémentaire également dérivé de l'arbre d'entraînement principal (36) pour la roue de support (100) disposée à l'extrémité du brin de retour de la chaîne transporteuse et qu'un volant (40) est disposé sur l'arbre d'entraînement principal (36) entre les dispositifs de prise de force (22, 144) pour les têtes d'agrafage et le dispositif à fonctionnement réciproque.

2. Dispositif selon la revendication 1, caractérisé en ce qu'une barre inférieure (120) est prévue, disposée au-dessus du brin de retour de la chaîne transporteuse (12), qui guide le brin de retour sur toute sa longueur.
